# EUROPÄISCHE PATENTANMELDUNG

(11) **EP 4 752 299 A1**
(43) Veröffentlichungstag der Anmeldung: **03.06.2026**
(21) Anmeldenummer: 24215741.0
(22) Anmeldetag: 27.11.2024
(51) Int. Cl.: E04B 1/76

(54) **ABSCHLUSSSCHIENE**

(62) Teilanmeldung aus: 26160638.8
(71) Anmelder: Braun, Magdalena, 8132 Egg (CH)
(72) Erfinder: MEYER, Oliver C., 8207 Schaffhausen (CH)
(74) Vertreter: Schmitt-Nilson Schraud Waibel Wohlfrom Patentanwälte Partnerschaft mbB

(57) **Zusammenfassung**

Eine erfindungsgemäße Abschlussschiene (2) für eine Bauwerks-Wärmedämmung (6) oder eine Bauwerks-Schalldämmung, umfasst:
einen ersten Schenkel (10), der zur Befestigung an dem Bauwerk vorgesehen ist; und
einen zweiten Schenkel (12), der zur Anlage gegen eine Abschluss-Stirnseite der Dämmung (6) vorgesehen ist und der im Wesentlichen in einem rechten Winkel von dem ersten Schenkel (10) wegsteht;
wobei der zweite Schenkel (12) mindestens teilweise ein geschäumtes Kunststoffmaterial oder ein geschäumtes Kunststoff-Verbundmaterial aufweist;
wobei das geschäumte Kunststoffmaterial oder das geschäumte Kunststoff-Verbundmaterial eine um 5-95 % verringerte Dichte, verglichen mit der Dichte des reinen bzw. massiven Kunststoffmaterials bzw. Kunststoff-Verbundmaterials aufweist; und
wobei der zweite Schenkel (12) eine Mehrzahl von integrierten Versteifungen aufweist, zur Erhöhung der Steifigkeit und/oder Stabilität.

## Beschreibung

Die Erfindung betrifft eine Abschlussschiene für eine Bauwerkswärmedämmung oder eine Bauwerksschalldämmung.

Aus der Figur 3 der EP 3 118 388 B1 ist eine Abschlussschiene bekannt, die eine Winkelschiene und eine damit verbundene Außenleiste umfasst. Der erste Schenkel der Winkelschiene ist zur Anlage an einem Bauwerk, zum Beispiel an einer Wand vorgesehen und die Wärmedämmung wird so angebracht, dass sie mit ihrer Gebäudeseite an dem ersten Schenkel und darüber an der Wand anliegt und das sie mit der Unterseite auf dem zweiten Schenkel der Winkelschiene aufliegt.

Eine solche Abschlussschiene bildet zwar einen zuverlässig gedämmten unteren Abschluss einer Bauwerks-Wärmedämmung, jedoch besteht Bedarf an einer kostengünstigeren Lösung, bei Beibehaltung der erforderlichen Stabilität und Abdichtungseigenschaften.

Es ist daher eine Aufgabe der vorliegenden Erfindung, eine Abschlussschiene für eine Bauwerks-Wärmedämmung oder eine Bauwerks-Schalldämmung anzugeben, die kostengünstiger hergestellt werden kann und dennoch die erforderliche Stabilität und gute Dichtungseigenschaften aufweist.

Diese Aufgabe wird durch den Gegenstand des unabhängigen Patentanspruchs gelöst. Vorteilhafte Weiterbildungen ergeben sich aus den abhängigen Patentansprüchen.

Eine erfindungsgemäße Abschlussschiene für eine Bauwerks-Wärmedämmung oder eine Bauwerks- Schalldämmung umfasst:
einen ersten Schenkel, der zur Befestigung an dem Bauwerk vorgesehen ist; und
einen zweiten Schenkel, der zur Anlage gegen eine Abschluss-Stirnseite der Dämmung vorgesehen ist und der im Wesentlichen in einem rechten Winkel von dem ersten Schenkel wegsteht;
wobei der zweite Schenkel (12) mindestens teilweise ein geschäumtes Kunststoffmaterial oder ein geschäumtes Kunststoff-Verbundmaterial aufweist;
wobei das geschäumte Kunststoffmaterial oder das geschäumte Kunststoff-Verbundmaterial eine um 5-95 % verringerte Dichte, verglichen mit der Dichte des reinen bzw. massiven Kunststoffmaterials bzw. Kunststoff-Verbundmaterials aufweist; und
wobei der zweite Schenkel (12) eine Mehrzahl von integrierten Versteifungen aufweist, zur Erhöhung der Steifigkeit und/oder Stabilität.

Gemäß einer der Erfindung zugrunde liegenden Erkenntnis der Erfinder kann dadurch, dass der zweite, zur Anlage gegen eine Abschluss-Stirnseite der Dämmung vorgesehene und bestimmte Schenkel mindestens teilweise ein geschäumtes Kunststoff-Material oder ein geschäumtes Kunststoff-Verbundmaterial aufweist, das eine um 5 bis 95% verringerte Dichte, verglichen mit der Dichte des reinen bzw. massiven Kunststoffmaterials bzw. Kunststoff-Verbundmaterials aufweist, eine spürbare Reduzierung des eingesetzten Materials und somit eine spürbare Kostenreduzierung erreicht werden. Die Material- und Kostenreduzierung ist dabei umso größer, je geringer die Dichte ist.

Gemäß einer weiteren der Erfindung zugrunde liegenden Erkenntnis der Erfinder ist erfindungsgemäß der zweite Schenkel mindestens teilweise mit einem solchen geschäumten Kunststoff-Material oder geschäumten Kunststoff-Verbundmaterial ausgebildet.

Zwar kann der erste, zur Befestigung an dem Bauwerk vorgesehene Schenkel auch mindestens teilweise ein geschäumtes Kunststoff-Material oder geschäumtes Kunststoff-Verbundmaterial aufweisen, jedoch ist es für die zuverlässige Anbringung der Abschlussschiene an dem Bauwerk von Vorteil, wenn der erste Schenkel aus reinem bzw. massivem Kunststoff-Material bzw. Kunststoff-Verbundmaterial ist.

Gemäß einer weiteren der Erfindung zugrunde liegenden Erkenntnis der Erfinder lässt die Stabilität des zweiten Schenkels jedoch umso mehr nach, je geringer die Dichte des geschäumten Kunststoff-Materials/Kunststoff-Verbundmaterials ist.

Um dennoch die erforderliche Steifigkeit und/oder Stabilität des zweiten Schenkels und der Abschlussschiene insgesamt beizubehalten oder herzustellen, weist der zweite Schenkel eine Mehrzahl von integrierten Versteifungen auf.

Somit wird erfindungsgemäß eine besonders günstige Kombination erreicht, nämlich eine Abschlussschiene, die mit geringerem Materialeinsatz und somit kostengünstig und ressourcenschonend hergestellt werden kann, gleichzeitig durch die Mehrzahl von integrierten Versteifungen des zweiten Schenkels aber die für den Einsatz der Abschlussschiene erforderliche Steifigkeit und/oder Stabilität sicherstellt.

Einen der beiden Schenkel einer Abschlussschiene und insbesondere den zweiten Schenkel einer Abschlussschiene aus einem wenigstens teilweise geschäumten Kunststoff-Material/Kunststoff-Verbundmaterial auszubilden, erschien bislang als abwegig, weil, anders als zum Beispiel bei Anputzleisten, die am Übergang zwischen einem Fenster- oder Türrahmen und einer Wärmedämmung/einer Gebäudewand und/oder einer Putzschicht darauf angeordnet werden, eine solche Abschluss-Schiene eine tragende Funktion innehat.

Gemäß einem Grundgedanken der Erfinder kann nun für den zweiten Schenkel wenigstens ein geschäumtes Kunststoff-Material/Kunststoff-Verbundmaterial eingesetzt werden, wenn, zur Erhöhung oder Beibehaltung der Steifigkeit und/oder Stabilität eine Mehrzahl von integrierten Versteifungen für den zweiten Schenkel vorgesehen werden.

Gemäß einer ersten Ausführungsform der Erfindung weist die Abschlussschiene ein um 1 bis 10% geringeres Gewicht auf als eine Abschlussschiene gleichen Aufbaus aus reinem bzw. massiven Kunststoffmaterial bzw. Kunststoff-Verbundmaterial. Eine solche Gewichtseinsparung resultiert in einer beträchtlichen Einsparung des eingesetzten Materials, was Kosten spart und Ressourcen schont. Erfindungsgemäße Abschlussschienen werden in der Praxis in großen Längen verkauft.

Gemäß einer weiteren Ausführungsform der Erfindung ist die Mehrzahl von integrierten Versteifungen ausgebildet als eine Mehrzahl von Vorsprüngen, die insbesondere von einer Basiswandung des zweiten Schenkels nach oben, insbesondere in einem in etwa rechten Winkel in Richtung Abschluss-Stirnseite der Dämmung weg stehen. Die Vorsprünge sind insbesondere zum Eingreifen in die oder Verankern in der Abschluss-Stirnseite der Dämmung ausgebildet.

Solche integrierten Versteifungen sorgen für die erforderliche Steifigkeit und/oder Stabilität. Die oberen Enden der Vorsprünge liegen dabei im Einbauzustand an der Abschluss-Stirnseite der Dämmung an oder greifen in diese ein oder sind/werden in dieser verankert.

Gemäß einer weiteren Ausführungsform der Erfindung haben die Vorsprünge jeweils eine Länge, gemessen von der oberen Ebene des zweiten Schenkels nach oben, insbesondere in Richtung Abschluss-Stirnseite der Dämmung, von 1 bis 20 mm und/oder eine Breite von 1 bis 4 mm. Die Vorsprünge sind insbesondere äquidistant über die Breite des zweiten Schenkels angeordnet. Es können 4 bis 20 Vorsprünge vorgesehen sein.

Diese Ausführungsformen stellen eine besonders vorteilhafte Kombination von Materialeinsparung bei gleichzeitig ausreichender Steifigkeit und/oder Stabilität dar.

Gemäß einer weiteren Ausführungsform der Erfindung weist wenigstens ein Vorsprung, im Querschnitt gesehen, die Gestalt eines Dreiecks auf, wobei die Spitze der Vorsprungs insbesondere nach innen, in Richtung erster Schenkel, gerichtet ist.

Gemäß einer weiteren Ausführungsform der Erfindung weist wenigstens ein Vorsprung, im Querschnitt gesehen, die Gestalt eines Vier- oder Mehrecks auf, das sich aus der Ebene des zweiten Schenkels heraus nach oben erstreckt.

Gemäß einer weiteren Ausführungsform der Erfindung weist wenigstens ein Vorsprung, im Querschnitt gesehen, eine Haken- oder Winkelform auf, mit einem sich von dem zweiten Schenkel nach oben erstreckenden aufrechten Abschnitt und mit einem sich von dessen oberen Ende nach innen in Richtung erster Schenkel erstreckenden Hakenabschnitt oder mit einem sich von dessen oberen Ende nach außen in Richtung weg von dem ersten Schenkel erstreckenden Hakenabschnitt.

Gemäß einer weiteren Ausführungsform der Erfindung weist wenigstens ein Vorsprung, im Querschnitt gesehen, eine X-Form auf, mit zwei sich von dem zweiten Schenkel nach oben erstreckenden schrägen, sich überkreuzenden Schenkeln.

Gemäß einer weiteren Ausführungsform der Erfindung weist wenigstens ein Vorsprung, im Querschnitt gesehen, eine Bogenform auf, mit einem sich aus der Ebene des zweiten Schenkels heraus nach oben erstreckenden Bogen.

Durch die unterschiedlichen Ausbildungen und Ausformungen der Vorsprünge kann eine Anpassung an die jeweilige Bausituation und die jeweils verwendete Bauwerks-Wärmedämmung oder Bauwerks-Schalldämmung erfolgen. Alle diese Ausbildungen und Ausformungen dieser Vorsprünge haben ihre jeweiligen individuellen Vorteile, insbesondere Abstützen oder Aufliegen der Dämmung mit der Abschluss-Stirnseite darauf, oder Eingreifen der Spitze oder des Hakens in die Abschluss-Stirnseite der Dämmung bzw. Verankern darin, oder mögliche Verrastungen gegenüber der Abschluss-Stirnseite der Dämmung.

Gleichzeitig wird durch die jeweilige Ausbildung der Vorsprünge auch die Steifigkeit und/oder Stabilität des zweiten Schenkels insgesamt beeinflusst. Zum Beispiel ist bei einer X-Form oder Bogenform eine höhere integrierte Steifigkeits- oder Stabilitätserhöhung die Folge, als bei einer Haken- oder Winkelform.

Gemäß einer weiteren Ausführungsform der Erfindung hat die Mehrzahl von Vorsprüngen jeweils dieselbe Gestalt, insbesondere die Gestalt eines Dreiecks, eines Vier- oder Mehrecks, eines Hakens oder Winkels, eines X oder eines Bogens.

Alternativ dazu hat die Mehrzahl von Vorsprüngen jeweils zwei oder mehrere Formen haben, die aus der folgenden Gruppe von Formen ausgewählt ist: Dreieck, Vier- oder Mehreck, Haken, Winkel, X und Bogen.

Dadurch, dass die Mehrzahl von Vorsprüngen jeweils die selbe Gestalt haben oder jeweils zwei oder mehrere Formen verwirklichen, kann ein individuelles Steifigkeits- und Stabilitätsprofil für die jeweilige Einbausituation erreicht werden.

Gemäß einer weiteren Ausführungsform der Erfindung ist die Mehrzahl von integrierten Versteifungen ausgebildet als eine erste Mehrzahl von insbesondere hohlen Vorsprüngen, die insbesondere von einer Basiswandung des zweiten Schenkels nach oben, insbesondere in einem in etwa rechten Winkel in Richtung Abschluss-Stirnseite der Dämmung weg stehen, und als eine zweite Mehrzahl von Vorsprüngen, die insbesondere von einer Basiswandung des zweiten Schenkels nach unten, insbesondere in einem in etwa rechten Winkel weg von der Abschluss-Stirnseite der Dämmung weg stehen.

Die erste Mehrzahl von Vorsprüngen und die zweite Mehrzahl von Vorsprüngen können, gesehen in Richtung des zweiten Schenkels, versetzt zueinander angeordnet sein.

Die erste Mehrzahl von Vorsprüngen und die zweite Mehrzahl von Vorsprüngen können, im Querschnitt gesehen, jeweils die Gestalt eines Dreiecks, Vier- oder Mehrecks, Hakens, Winkels, X oder eines Bogens aufweisen, das bzw. der sich aus der Ebene des zweiten Schenkels heraus nach oben bzw. nach unten erstreckt.

Durch diese Ausführungsformen kann ein besonders guter Kompromiss zwischen Materialeinsparung bei gleichzeitiger Erhöhung/Beibehaltung der erforderlichen Steifigkeit und/oder Stabilität erreicht werden.

Durch nach oben und nach unten von der Basiswandung des zweiten Schenkels wegstehende Vorsprünge wird ein besonders vorteilhaftes Stabilitäts- und Steifigkeitsprofil erreicht, insbesondere wenn die oberen und unteren Vorsprünge versetzt zueinander angeordnet sind.

Durch die hohle Ausführung von Vorsprüngen kann eine weitere Material- und Kosteneinsparung und Ressourcenschonung erreicht werden.

Wie vorstehend schon beschrieben, können auch bei dieser Ausführungsform die oberen und unteren Vorsprünge jeweils eine individuelle Gestalt aufweisen, für die jeweils passende Einbausituation, und es können unterschiedliche Kombinationen von Vorsprungsformen für die oberen und/oder unteren Vorsprünge verwirklicht werden.

Gemäß einer weiteren Ausführungsform der Erfindung sind die Basiswandung des zweiten Schenkels und die Vorsprünge jeweils aus geschäumten Kunststoffmaterial oder Kunststoff-Verbundmaterial ausgebildet. Dadurch kann eine besonders hohe Einsparung des eingesetzten Materials, und somit eine große Material- und Kosteneinsparung sowie Ressourcenschonung erreicht werden, bei gleichzeitiger Beibehaltung einer ausreichenden Steifigkeit und/oder Stabilität.

Alternativ dazu sind die Basiswandung des zweiten Schenkels jeweils aus ungeschäumten, reinen bzw. massiven Kunststoffmaterial oder Kunststoff-Verbundmaterial ausgebildet, und die Vorsprünge sind jeweils aus geschäumten Kunststoff-material oder Kunststoff-Verbundmaterial.

In einer anderen Alternative ist die Basiswandung des zweiten Schenkels jeweils aus geschäumten Kunststoffmaterial oder geschäumten Kunststoff-Verbundmaterial ausgebildet, und die Vorsprünge sind jeweils aus ungeschäumten, reinen bzw. massiven Kunststoffmaterial oder Kunststoff-Verbundmaterial.

Dadurch kann eine besonders gute Steifigkeit und/oder Stabilität erreicht werden, und gleichzeitig kann der Materialeinsatz dennoch reduziert werden, unter Kosten- und Materialeinsparung und Schonung der Ressourcen.

Gemäß einer weiteren Ausführungsform der Erfindung ist die Mehrzahl von integrierten Versteifungen ausgebildet als Hohlraumstruktur des zweiten Schenkels.

Gemäß einer weiteren Ausführungsform der Erfindung umfasst die Hohlraumstruktur des zweiten Schenkels zwei parallel angeordnete Wandungen, nämlich eine oberen und eine untere Wandung, und eine Vielzahl von mit der oberen und der unteren Wandung integral ausgebildeten Querstegen.

Die Querstege verbinden dabei insbesondere jeweils die untere mit der oberen Wandung. Zwischen zwei benachbarten Querstegen ist insbesondere jeweils ein Hohlraum ausgebildet.

Auch der erste Schenkel kann eine Hohlraumstruktur aufweisen.

Wenn der zweite Schenkel mit einer Hohlraumstruktur ausgebildet ist, so ergibt sich schon aus dieser Hohlraumstruktur eine Material- und somit Kostenersparnis gegenüber Abschlussschienen, bei denen der zweite Schenkel ungefähr die gleiche Dicke/Materialstärke aufweist, aber massiv ausgeführt ist. Dieser Einspareffekt wird noch zusätzlich verstärkt, indem wenigstens ein Teil dieser Hohlraumstruktur ein geschäumtes Kunststoff-Material/Kunststoff-Verbundmaterial aufweist mit verringerter Dichte. Gleichzeitig wird jedoch dadurch die erforderliche Steifigkeit und/oder Stabilität gewährleistet.

Gemäß einer weiteren Ausführungsform der Erfindung sind die Querstege und die Hohlräume, insbesondere äquidistant über die Breite des zweiten Schenkels angeordnet.

Es können 4 bis 20 Querstege und eine entsprechend Anzahl an Hohlräumen vorgesehen sein.

Die Querstege können jeweils eine Länge, gemessen von der oberen Ebene der unteren Wandung nach oben zur unteren Ebene der oberen Wandung, von 1 bis 20 mm und/oder eine Breite von 0,5 bis 3 mm haben.

Die Hohlräume können jeweils eine Höhe von 1 bis 20 mm und/oder eine Breite von 10 bis 50 mm haben.

Diese Ausführungsformen haben sich als besonders praktikabel und für die meisten Einbaupositionen besonders gut geeignet erwiesen.

Gemäß einer weiteren Ausführungsform der Erfindung verbinden die Querstege die untere mit der oberen Wandung im Wesentlichen rechtwinklig miteinander und die Hohlräume zwischen jeweils benachbarten Querstegen sind somit im Wesentlichen rechteckförmig ausgebildet.

Gemäß einer weiteren Ausführungsform der Erfindung haben die Querstege, im Querschnitt gesehen, einen schrägen Verlauf von der unteren zur oberen Wandung und die Hohlräume zwischen jeweils benachbarten Querstegen sind somit im Wesentlichen parallelogrammförmig ausgebildet.

Gemäß einer weiteren Ausführungsform der Erfindung haben die Querstege, im Querschnitt gesehen, einen schrägen Verlauf von der unteren zur oberen Wandung, wobei einander benachbarte Querstege jeweils eine im Wesentlichen gegenläufige Steigung aufweisen, so dass die Hohlräume zwischen zwei benachbarten Querstegen jeweils trapezförmig ausgebildet sind.

Gemäß einer weiteren Ausführungsform der Erfindung haben die Querstege, im Querschnitt gesehen, einen schrägen Verlauf von der unteren zur oberen Wandung, wobei einander benachbarte Querstege jeweils eine im Wesentlichen gegenläufige Steigung aufweisen und aneinander ansetzen, sodass die Querstege ein Zickzackmuster beschreiben und die Hohlräume zwischen zwei benachbarten Querstegen jeweils dreiecksförmig ausgebildet sind und insgesamt einen Verlauf von abwechselnd gedrehten Dreiecken beschreiben.

Gemäß einer weiteren Ausführungsform der Erfindung haben die Querstege, im Querschnitt gesehen, einen schrägen Verlauf von der unteren zur oberen Wandung, und jeweils zwei Querstege sind sich überkreuzend ausgebildet und stellen eine X-förmiges Quersteg-Paar dar, so dass die Hohlräume unter- und oberhalb des Kreuzungspunkts des Quersteg-Paars jeweils dreiecksförmig ausgebildet sind und die Hohlräume zwischen zwei benachbarten Quersteg-Paaren jeweils sechseckförmig ausgebildet sind.

Durch diese konkreten Ausbildungen der Querstege und Hohlräume kann eine Materialeinsparung bei gleichzeitiger an die jeweilige Einbausituation angepasste Steifigkeit/Stabilität erreicht werden.

Gemäß einer weiteren Ausführungsform der Erfindung sind die untere und obere Wandung des zweiten Schenkels und und die Querstege jeweils aus geschäumten Kunststoffmaterial oder Kunststoff-Verbundmaterial ausgebildet.

Alternative dazu sind die untere und obere Wandung des zweiten Schenkels jeweils aus geschäumten Kunststoffmaterial oder Kunststoff-Verbundmaterial ausgebildet, und die Querstege sind jeweils aus ungeschäumten, reinen bzw. massiven Kunststoffmaterial oder Kunststoff-Verbundmaterial.

Dadurch werden jeweils besonders gute Kombinationen aus Materialeinsparungseffekt bei gleichzeitiger Beibehaltung/Erhöhung der Steifigkeit/Stabilität erreicht.

Gemäß einer weiteren Ausführungsform der Erfindung ist die Mehrzahl von integrierten Versteifungen ausgebildet als eine in den zweiten Schenkel, integrierte Versteifungslage aus Metall oder aus einem Kunststoff, insbesondere aus einem glasfaserverstärktem Kunststoff. Die integrierte Versteifungslage erstreckt sich wenigstens über einen Großteil der Breite des zweiten Schenkels.

Auch für diese Ausführungsform ergibt sich eine Einsparung des eingesetzten Materials, und somit eine große Material- und Kosteneinsparung sowie Ressourcenschonung, bei gleichzeitiger Beibehaltung einer ausreichenden Steifigkeit und/oder Stabilität.

Gemäß einer weiteren Ausführungsform der Erfindung umfasst die Abschlussschiene weiterhin eine Außenleiste, die separat von der Abschlussschiene ausgebildet und mittels einer Steckverbindung positionsgenau mit der Abschlussschiene gekoppelt oder koppelbar ist.

Durch das Koppeln einer Außenleiste durch eine Steckverbindung mit der Abschlussschiene ergibt sich eine besonders günstige und praktische Anbringung und ein besonders praktischer Einbau der Abschlussschiene auf der Baustelle.

Zunächst wird die Abschlussschiene auf geeignete Weise mit dem Mauerwerk, insbesondere dem unteren Wandbereich verbunden, dann erfolgt das Anbringen der Dämmung, wiederum auf geeignete Weise, an dem Bauwerk. Anschließend kann die Außenleiste einfach auf die Abschlussschiene, insbesondere in den zweiten Schenkel ein- oder aufgesteckt werden. Schließlich erfolgt das Verputzen. Durch diese Ausführungsform ist gewährleistet, dass die Außenleiste bei den ersten Schritten nicht stört und einfach zu demjenigen Zeitpunkt mit der Abschlussschiene verbunden werden kann, bevor das Aufbringen der Putzschicht erfolgt.

Gemäß einer weiteren Ausführungsform der Erfindung ist die Steckverbindung ausgebildet als ein im Wesentlichen in einem rechten Winkel von einem senkrechten Außenschenkel der Außenleiste weg stehender Aufsteckfortsatz und als ein den Einsteckfortsatz aufnehmenden Einsteckraum an einer Endseite des zweiten Schenkels.

Gemäß einer weiteren Ausführungsform der Erfindung sind die Außenleiste und der zweite Schenkel positionsgenau miteinander gekoppelt oder koppelbar, indem der Einsteckfortsatz der Außenleiste in den Einsteckraum des zweiten Schenkels eingesteckt oder einsteckbar ist.

Gemäß einer weiteren Ausführungsform der Erfindung sind die Materialstärke des Einsteckfortsatzes und die Höhe des Einsteckraums so bemessen, dass bei dem in den Einsteckraum eingesteckten Einsteckfortsatz die Außenleiste und der zweite Schenkel positionsgenau zueinander fixiert sind.

Gemäß einer weiteren Ausführungsform der Erfindung weist der Einsteckfortsatz an seiner Oberseite und/oder an seiner Unterseite Anliegevorsprünge, insbesondere abgerundete Anliegevorsprünge aus einem weichen Kunststoffmaterial, insbesondere TPE, auf, für eine positionsgenaue Fixierung des Einsteckfortsatzes im Einsteckraum.

Gemäß einer weiteren Ausführungsform der Erfindung ist die Länge des Einsteckfortsatzes 20-50 mm und die entsprechende Tiefe des Einsteckraums etwas grö-ßer bemessen.

Gemäß einer weiteren Ausführungsform der Erfindung ist der Einsteckraum als zum Ende hin nicht durch einen Quersteg verschlossener Hohlraum einer Hohlraumstruktur des zweiten Schenkels ausgebildet.

Gemäß einer weiteren Ausführungsform der Erfindung ist ein Einsteckbereich für einen Quer-Verbindungsstift, vorgesehen, der insbesondere unterhalb des Einsteckfortsatzes angeordnet ist.

Eine solchermaßen ausgebildete Steckverbindung ist besonders praktisch und einfach zu produzieren.

Gemäß einer weiteren Ausführungsform der Erfindung weisen der erste und der zweite Schenkel, im Querschnitt gesehen, eine L-Form auf.

Gemäß einer weiteren Ausführungsform der Erfindung weisen der erste und der zweite Schenkel, im Querschnitt gesehen, die Form eines liegenden T auf, bei welcher der oberhalb des zweiten Schenkels, in Richtung Dämmung gelegene Abschnitt des ersten Schenkels eine größere Länge aufweist als der unterhalb des zweiten Schenkels, in Richtung weg von der Dämmung gelegene Abschnitt des ersten Schenkels.

Gemäß einer weiteren Ausführungsform der Erfindung ist ein schräger Abstützschenkel vorgesehen, der sich von dem unterhalb des zweiten Schenkels gelegenen Abschnitts des ersten Schenkels schräg nach oben zur Unterseite des ersten Schenkels erstreckt.

Eine L-Form stellt dabei die einfachste und materialsparendste Ausprägung der Abschlussschiene dar.

Bei einer T-Form kann eine höhere Stabilität für den zweiten Schenkel erreicht werden, insbesondere durch den schrägen Abschlussschenkel. Auch ist die Anbringung der Abschlussschiene an dem Bauwerk über eine größere Fläche möglich.

Gemäß einer weiteren Ausführungsform der Erfindung weist auch der erste Schenkel mindestens teilweise ein geschäumtes Kunststoffmaterial oder ein geschäumtes Kunststoff-Verbundmaterial auf.

Gemäß einer weiteren Ausführungsform der Erfindung weist der erste Schenkel einen geringeren Schäumungsgrad auf, als der zweite Schenkel, insbesondere einen Schäumungsgrad, der um etwa 10 % niedriger ist als der Schäumungsgrad des zweiten Schenkels, wobei unter Schäumungsgrad der Volumenanteil der eingeschlossenen Luft, eines anderen Gases oder eines anderen Gasgemisches verstanden wird.

Zur weiteren Materialeinsparung, Kostenreduzierung und Ressourcenschonung kann auch der erste Schenkel mindestens teilweise ein geschäumtes Kunststoff-Material/Kunststoff-Verbundmaterial aufweisen.

Gemäß einer weiteren Ausführungsform der Erfindung ist das geschäumte Kunststoffmaterial als im Wesentlichen geschlossenzelliger Schaum-Kunststoff mit einer Vielzahl von Einschlusszellen von Luft, eines anderen Gases oder eines anderen Gasgemisches ausgebildet, oder das geschäumte Kunststoff-Verbundmaterial ist als ein im Wesentlichen geschlossenzelliges Schaum-Kunststoff-Verbundmaterial mit einer Vielzahl von Einschlusszellen von Luft, eines anderen Gases oder eines anderen Gasgemisches ausgebildet.

Gemäß einer weiteren Ausführungsform der Erfindung weist das geschäumte Kunststoffmaterial oder das geschäumte Kunststoff-Verbundmaterial eine um 5 bis 70 %, insbesondere um 40 bis 60 % verringerte Dichte, verglichen mit der Dichte des reinen Kunststoffmaterials bzw. des reinen Kunststoff-Verbundmaterials auf.

Gemäß einer weiteren Ausführungsform der Erfindung weist das geschäumte Kunststoffmaterial oder das geschäumte Kunststoff-Verbundmaterial eine um 5 bis 70 %, insbesondere um 40 bis 60 % verringerte Wärmeleitfähigkeit, verglichen mit der Wärmeleitfähigkeit des reinen Kunststoffmaterials bzw. Kunststoff-Verbundmaterials auf.

Solche Dichtebereiche haben sich als besonders vorteilhaft herausgestellt.

Gemäß einer weiteren Ausführungsform der Erfindung weist das geschäumte Kunststoffmaterial als Grundmaterial PVC, insbesondere Hart-PVC, auf und das geschäumte Kunststoffmaterial weist eine Dichte von 0,4 - 1,3 g/cm3, insbesondere von 0,4 - 1,0 g/cm3, und/oder eine Wärmeleitfähigkeit von 0,04 - 0,13 W/ (m*K), insbesondere von 0,04 - 0,11 W/(m*K) aufweist.

Gemäß einer weiteren Ausführungsform der Erfindung weist das geschäumte Kunststoffmaterial als Grundmaterial Polystyrol auf, und das geschäumte Kunststoffmaterial weist eine Dichte von 0,2 - 0,8 g/cm3, insbesondere von 0,2 - 0,7 g/ cm3, und/oder eine Wärmeleitfähigkeit von 0,04 - 0,13 W/(m*K), insbesondere von 0,04 - 0,11 W/(m*K) auf.

Diese Materialien mit diesen Dichtebereichen sind für die erfindungsgemäße Abschlussschiene besonders gut geeignet.

Gemäß einer weiteren Ausführungsform der Erfindung ist das Grund-Kunststoff-Verbundmaterial des geschäumten Kunststoff-Verbundmaterials als Holz-Kunststoff-Verbundwerkstoff oder als Verbundwerkstoff aus Kunststoff und Reishülsen bzw. Fasern oder Mehl daraus oder aus einem anderen nachwachsenden Rohstoff ausgebildet.

Solche Materialien tragen weiter zur Kosteneinsparung und Ressourcenschonung bei.

Gemäß einer weiteren Ausführungsform der Erfindung steht der zweite Schenkel im Wesentlichen in einem rechten Winkel von dem ersten Schenkel weg.

Gemäß einer weiteren Ausführungsform der Erfindung sind der erste und der zweite Schenkel integral miteinander ausgebildet.

Gemäß einer weiteren Ausführungsform der Erfindung ist in dem ersten Schenkel eine Mehrzahl von Öffnungen, insbesondere Löchern und Langlöchern ausgebildet, für eine Befestigung gegenüber einer Gebäudewand mittels Befestigungmitteln, wie Schrauben, Dübeln oder Nägeln.

Gemäß einer weiteren Ausführungsform der Erfindung ist an der dem ersten Schenkel weggewandten Seite des zweiten Schenkels ein Außenschenkel, ggf. mit Armierungsgewebeabschnitt und Tropfnase angeordnet oder kann dort angeordnet werden.

Gemäß einer weiteren Ausführungsform der Erfindung sind der erste Schenkel und der zweite Schenkel durch Koextrusion/Triextrusion hergestellt.

Die Erfindung betrifft auch ein Wärmedämm-Verbundsystem
mit einer Hauswand;
mit einer an einem unteren Ende der Hauswand, angebrachten Abschlussschiene der hier beschriebenen Art, die mit ihrem ersten vertikalen Schenkel an der Abschlussschiene befestigt ist und deren zweiter horizontaler Schenkel im Wesentlichen rechtwinklig nach außen von der Hauswand weg steht; mit einer Dämmung, die mit ihrer Innenseite an dem ersten vertikalen Schenkel der Abschlussschiene und darüber an der Hauswand anliegt und die mit ihrer unteren Stirnseite auf dem zweiten Schenkel der Abschlussschiene aufliegt; insbesondere mit einer Außenleiste, die gegenüber der Abschlussschiene befestigt, insbesondere in einen Einsteckraum des zweiten Schenkels oder in einen Zwischenraum zwischen Oberseite des zweiten Schenkels und unterer Stirnseite der Dämmung eingeschoben ist, und die mit ihrem senkrechten Schenkel auf der Außenseite der Wärmedämmung aufliegt;
insbesondere mit einem Armierungsgewebeabschnitt, der sich von dem senkrechten Schenkel nach oben erstreckt; und
wobei insbesondere eine Putzschicht von außen auf die Außenleiste und den Armierungsgewebeabschnitt aufgebracht ist.

Die Anmelderin behält sich das Recht vor, einen unabhängigen Patentanspruch auf ein solches Wärmedämm-Verbundsystem zu richten, und Merkmale der vorliegenden Abschlussschienen-Ansprüche hinzuzufügen.

Die Erfindung ist nachfolgend anhand von Ausführungsbeispielen mit Bezug auf die beiliegenden Figuren im Detail erläutert.
Figur 1 zeigt eine schematische Ansicht einer Abschlussschiene in einer Einbausituation mit einer Gebäudewand und einer Wärmedämmung, gemäß einem ersten Ausführungsbeispiel der vorliegenden Erfindung;
Figur 2 zeigt eine Seitenansicht einer Abschlussschiene gemäß einem zweiten Ausführungsbeispiel der Erfindung;
Figur 3 zeigt eine Seitenansicht einer Abschlussschiene gemäß einem weiteren Ausführungsbeispiel der Erfindung;
Figur 4 zeigt eine Seitenansicht einer Abschlussschiene gemäß einem weiteren Ausführungsbeispiel der Erfindung;
Figur 5 zeigt eine Seitenansicht einer Abschlussschiene gemäß einem weiteren Ausführungsbeispiel der Erfindung;
Figur 6 zeigt eine Seitenansicht eines äußeren Endes eines zweiten Schenkels der Abschlussschiene aus Figur 5 und eine mit ihrem Aufsteckfortsatz in den Einsteckraum an der Endseite des zweiten Schenkels eingesteckte Außenleiste, und die Außenleiste in isolierter, vergrößerter Darstellung; gemäß einem weiteren Ausführungsbeispiel der Erfindung;
Figur 7 zeigt eine Seitenansicht einer Abschlussschiene gemäß einem weiteren Ausführungsbeispiel der Erfindung;
Figur 8 zeigt eine Seitenansicht einer Abschlussschiene gemäß einem weiteren Ausführungsbeispiel der Erfindung;
Figur 9 zeigt eine Seitenansicht einer Abschlussschiene gemäß einem weiteren Ausführungsbeispiel der Erfindung; und
Figur 10 zeigt eine Seitenansicht einer Abschlussschiene gemäß einem weiteren Ausführungsbeispiel der Erfindung;
Figur 1 zeigt eine Schnittansicht, durch eine Wärmedämm-Verbundsystem mit einer Abschlussschiene 2.

Die Abschlussschiene 2 der Figur 1 hat eine L-Form mit einem ersten vertikalen Schenkel 10 und mit einem zweiten horizontalen Schenkel 12.

Das Wärmedämm-Verbundsystem ist bzw. wird wie folgt an einem unteren Ende einer Hauswand 4 angebracht. Dabei wird die Abschlussschiene 10 an dem unteren Ende der Hauswand 4 ausgerichtet und mittels Befestigungsmitteln, die durch entsprechende Löcher in dem ersten vertikalen Schenkel 10 der Abschlussschiene ausgebildet sind, z. B. Schlagdübeln, an der Hauswand 4 befestigt. Der zweite Schenkel 12 der Abschlussschiene 2 ist somit waagerecht ausgerichtet. Horizontal aneinander anschließende Abschlussschienen 10 werden mittels geeigneten Steckverbindern passgerecht verbunden. Dann wird die Dämmung/Dämmplatte 6 mit ihrer unteren Stirnseite auf die Oberseite des zweiten Schenkels 12 aufgesetzt und mit ihrer in Figur 1 linken Innenseite an dem ersten Schenkel 10 positioniert, nachdem ein in Figur 1 nicht gezeigter Kleber auf die Hauswand 4 aufgebracht worden ist. Anschließend wird die Außenleiste 22 befestigt, indem sie mit ihrem waagerechten Einsteckfortsatz 24 zwischen die untere Stirnseite der Dämmung 6 und die Oberseite, insbesondere die obere Wandung 16 des zweiten Schenkels 12 der Abschlussschiene 2 geschoben wird, bis ihr senkrechter Schenkel 26 auf der in Figur 1 rechten Außenseite der Dämmung aufliegt, ggf. kann hier auch schon eine Grundputzschicht auf die Außenseite der Dämmung 6 aufgebracht worden sein, in diesem Fall liegt der senkrechte Schenkel 26 dann auf dieser Grundputzschicht auf. Danach wird der Armierungsgewebeabschnitt 30 von außen her mit Spachtelmasse auf der Außenseite der Dämmung 6 befestigt. Diese Spachtelmasse ist in Figur 1 nicht dargestellt. Zudem kann nach oben hin weiteres Armierungsgewebe, das nicht eingezeichnet ist, überlappend an dem Armierungsgewebeabschnitt 30 anschließend, ebenfalls an der Dämmung 6 befestigt werden. Nachdem die Spachtelmasse angezogen hat oder erhärtet ist, wird außenseitig eine Putzschicht aufgetragen. Auf die Putzschicht kann schließlich ein Anstrich aufgebracht werden. Grundputz, Spachtelmasse, Putzschicht und Anstrich sind in Figur 1 nicht dargestellt.

Die Außenleiste 22 kann, wie in Figur 1 dargestellt, einen schrägen Einputzsteg 28, dessen Ende eine Putzabzugskante darstellt und, am Übergang zwischen dem Einsteckfortsatz 24 und dem schrägen Einputzsteg 28 einen Aufnahmeraum 38 für einen Querstift aufweisen.

Unterhalb der Dämmung 6 und des zweiten Schenkels 12 der Abschlussschiene 2 ist noch eine weitere Dämmung 8 dargestellt. Diese hat eine schmalere Breite als die obere Dämmung 6. Die untere Dämmung 8 kann ebenfalls durch einen geeigneten Kleber außen auf die Gebäudewand 4 aufgeklebt sein. Sie kann sich insbesondere nach unten ins Erdreich erstrecken.

Der erste Schenkel 10 der Abschlussschiene 2 ist aus reinem bzw. massivem Kunststoff-Material hergestellt. Der zweite Schenkel 12 der Abschlussschiene 2 hingegen hat eine Hohlraumstruktur.

Diese wird gebildet durch eine untere Wandung 14, eine parallel dazu verlaufende obere Wandung 16 und durch Querstege 18, welche die untere Wandung 14 mit der oberen Wandung 16 verbinden. Die Querstege 18 haben vorliegend jeweils die Gestalt eines X. Dabei ist jeweils eine Anzahl von Paaren von Querstegen 18 nebeneinander angeordnet, wobei jedes Paar zwei schräge Querstege mit jeweils unterschiedlicher Verlaufsrichtung aufweisen, die sich in etwa auf Höhe der mittleren horizontalen Ebene zwischen der unteren Wandung 14 und der oberen Wandung 16 schneiden. Zwischen zwei benachbarten Paaren von Querstegen 18 ist jeweils ein sechseckförmiger Zwischenraum vorhanden, die Bereiche jeweils eines Paares von Querstegen 18 unterhalb und oberhalb des Schnittpunkts haben jeweils eine dreieckige Form.

Das vordere, in Figur 1 rechts gezeigte Ende des zweiten Schenkels 12 ist mit einer nach außen und unten verlaufenden Spitze, insbesondere einer dreieckigen Spitze ausgebildet. Dies erleichtert das Einschieben des Einsteckfortsatzes 24 von außen in den Zwischenraum zwischen unterer Stirnseite der Dämmung 6 und Oberseite, insbesondere oberer Wandung 16 des zweiten Schenkels 12 der Abschlussschiene 2.

In Figur 2 ist die Abschlussschiene 2 nun mit dem ersten Schenkel 10 rechts, also in spiegelbildlicher Ansicht zu Figur 1 gezeigt. Ihr zweiter, horizontaler Schenkel 12 weist wiederum eine Hohlraumstruktur auf, und umfasst eine untere Wandung 14 und eine obere Wandung 16 sowie Querstege 18, welche die untere Wandung 14 mit der oberen Wandung 16 verbinden und im Wesentlichen rechtwinklig dazu ausgebildet sind. Somit haben die Hohlräume zwischen zwei jeweils benachbarten Querstegen 18 jeweils die Form eines Rechtecks.

Das in Figur 2 links dargestellte vordere Ende 20 des zweiten Schenkels 12 der Abschlussschiene 2 ist an seinem oberen äußeren, in Figur 2 linken Ende mit einer Schrägung ausgeführt. Diese dient, wie in Figur 1, dem einfacheren Einschieben des Einsteckfortsatzes 24 der Außenleiste 22 zwischen die untere Stirnseite der Dämmung 8 und die Oberseite des zweiten Schenkels 12.

Der senkrechte erste Schenkel 10 erstreckt sich mit seinem unteren Ende über die untere Wandung 14 des zweiten Schenkels 12 hinweg weiter nach unten. Die Abschlussschiene 2 der Figur 2 hat somit im Wesentlichen eine T-Form, wenn man das Zeichnungsblatt um 90° gegen den Uhrzeigersinn schwenkt. Der oberhalb des zweiten Schenkels 12 in Richtung hin zur Dämmung 8 des ersten Schenkels 10 gelegene Abschnitt des ersten Schenkels 10 hat dabei eine größere Länge als der unterhalb des zweiten Schenkels 12, in Richtung weg von der Dämmung 8 gelegene Abschnitt des ersten Schenkels 10.

Die Abschlussschiene 2 der Figur 3 entspricht weitgehend der Abschlussschiene 2 aus Figur 2. Gleiche Elemente sind mit gleichen Bezugszeichen gekennzeichnet und werden zur Vermeidung von Wiederholungen nicht noch einmal beschrieben.

Die Abschlussschiene 2 der Figur 3 umfasst noch zusätzlich einen schrägen Abstützschenkel 32, der sich von dem unterhalb des zweiten Schenkels 10 gelegenen Abschnitt des ersten Schenkels 10 schräg nach oben zur Unterseite, insbesondere zur unteren Wandung 14 des ersten Schenkels 12 hin erstreckt. In Figur 3 setzt dieser schräge Abstützschenkel 32 insbesondere an einer Position der unteren Wandung 14 des zweiten Schenkels 12 an, die der Position des am Weitesten rechts gelegenen Querstegs 18 entspricht. Durch einen solchen schrägen Abstützschenkel wird die Stabilität des zweiten Schenkels 12 und der Abschlussschiene 2 insgesamt erhöht, und es wird eine Absacken oder Abknicken des zweiten Schenkels 12 nach unten vermieden.

In Figur 4 ist eine Abschlussschiene 2 mit der Orientierung gemäß Figur 1 gezeigt, nämlich mit links angeordnetem senkrechten ersten Schenkel 10. Der zweite Schenkel 12 hat wiederum eine Hohlraumstruktur mit einer unteren Wandung 14 und einer oberen Wandung 16, die parallel zueinander und rechtwinklig zu dem ersten Schenkel 10 verlaufen.

Die beiden Wandungen 14 und 16 sind durch schräge Querstege 18 miteinander verbunden. Diese haben ein Zick-Zack Muster mit dem folgenden Verlauf, gesehen von links nach rechts, also von dem ersten Schenkel 10 zu dem äußeren Ende 20 der Abschlussschiene 2 hin: Quersteg verläuft von oberer Wandung 16 schräg nach rechts unten zur unteren Wandung 14. Daran setzt ein weiterer Quersteg 18 an, der von der unteren Wandung 14 schräg nach oben bis zur oberen Wandung 16 verläuft. Daran setzt ein weiterer Quersteg 18 an, der von der oberen Wandung 16 schräg nach unten zur unteren Wandung 14 verläuft, und so weiter.

Durch eine solche Anordnung von Querstegen 18 entsteht ein Muster von nebeneinander liegenden Dreiecken, wobei jeweils abwechselnd Dreiecke, die auf ihrer Grundseite stehen und Dreiecke, die auf ihrer Spitze stehen, aufeinander folgen.

Am äußeren, in Figur 4 rechts gezeigten Ende des zweiten Schenkels 12 knickt dieser insgesamt schräg nach unten weg. Mit anderen Worten sind die obere Wandung 16 und die untere Wandung 14 um einen Winkel von 10 bis 40° nach unten abgewinkelt, verlaufen aber auch in diesem Endbereich parallel zueinander. Die Querstege 18 sind auch in diesem abgeknickten Endbereich 20 angeordnet. Das rechte, äußere Ende des zweiten Schenkels 12 wird durch eine vertikale Abschlusswand gebildet. Das dergestalt nach unten abgeknickte vordere Ende 20 des zweiten Schenkels 12 erleichtert mit seiner schrägen Oberseite der oberen Wandung 16 wiederum ein Einschieben eines Einsteckfortsatzes 24 einer Außenleiste 22 in den Zwischenraum zwischen der unteren Stirnseite der Dämmung 8 und der Oberseite, insbesondere der oberen Wandung 16 des zweiten Schenkels 12. Die Abschlussschiene 2 der Figur 4 hat wiederum im Wesentlichen eine L-Form.

Die in Figur 5 gezeigte Abschlussschiene 12 entspricht weitgehend der in Figur 2 gezeigten Abschlussschiene 2, mit den folgenden beiden Unterschieden:
1. Die Abschlussschiene 2 hat eine L-Form, und keinen Abschnitt des ersten Schenkels 10, der sich nach unterhalb des zweiten Schenkels 12 erstreckt.
2. Das in Figur 5 links gelegene äußere Ende des zweiten Schenkels 12 der Abschlussschiene 2 ist offen, also ohne Abschlusswand ausgebildet und bildet somit einen Einsteckraum 34 für einen Einsteckfortsatz 24 einer Außenleiste 22. Dabei ist der am Weitesten außen, in Figur 5 links gelegene Hohlraum der Hohlraumstruktur des zweiten Schenkels 12 ohne Abschlusswand, bzw. ohne linken Quersteg 18 ausgebildet. Die äußeren, in Figur 5 links gelegenen Enden der unteren Wandung 14 und der oberen Wandung 16 sind dabei abgerundet, insbesondere die obere Wandung 16 nach unten abgeschrägt und die untere Wandung 14 nach oben abgeschrägt ausgebildet, um ein Einführen eines Einsteckfortsatzes 24 einer Außenleiste 22 zu erleichtern.

In Figur 6, oben, ist nun die Einsteckposition der Außenleiste 22 gegenüber der Abschlussschiene 2 gezeigt. In Figur 6, unten, ist die Außenleiste 24 isoliert dargestellt.

Die Außenleiste 22 umfasst dabei einen waagerechten, in Figur 6 links gezeigten Einsteckfortsatz 24 und einen daran ansetzenden, senkrechten Schenkel 26, an dessen in Figur 6 rechts gezeigter Außenseite z. B. mittels einer Ultraschallverschweißung ein Armierungsgewebeabschnitt 30 befestigt ist.

Die Außenleiste 22 hat in etwa eine T-Form, wenn man sich die Außenleiste als in der Zeichenebene im Gegenuhrzeigersinn um 90° nach links gedreht vorstellt, mit einem kürzeren rechten Abschnitt und einem längeren Abschnitt des senkrechten Schenkels 26.

An dem unterhalb von dem Einsteckfortsatz 24 gelegenen Bereich des senkrechten Schenkels 26 ein Aufnahmeraum 38 für einen Querstift angeordnet. Mittels solcher Querstifte können benachbarte Außenleisten 22 fluchtend gegeneinander positioniert werden.

Der Einsteckfortsatz 24 ist an seinen oberen und unteren Seiten jeweils mit Anliegevorsprüngen 36 insbesondere aus einem weicheren Kunststoffmaterial, insbesondere einem thermoplastischen Elastomer TPE versehen. Diese sorgen, wie man in Figur 6, oben, gut erkennen kann, für einen dichtenden Abschluss und eine positions- und herausrutschsichere Anordnung der Außenleiste 22 mit ihrem Einsteckfortsatz 24 in dem Einsteckraum 34 des zweiten Schenkels 12 der Abschlussschiene 2. Die Länge des Einsteckfortsatzes 24 ist dabei insbesondere gleich groß oder etwas kürzer bemessen als die Tiefe des Einsteckraums 34 am Endbereich des zweiten Schenkels 12 der Abschlussschiene 2. Das äußere, in Figur 6, unten, links gelegene Ende des Einsteckfortsatzes 24 ist dabei abgerundet oder sich verjüngend ausgebildet, für ein Erleichtern des Einführens der Außenleiste 22 mit ihrem Einsteckfortsatz 24 in den Einsteckraum 34 des zweiten Schenkels 12 der Abschlussschiene 2. Die Materialstärke in Figur 6 in oben-unten Richtung gesehen des Einsteckfortsatzes 24 ist dabei etwas geringer als die innere lichte Höhe des Einsteckraums 34. Die Materialstärke des Einsteckfortsatzes 24 zusammen mit den Anliegevorsprüngen 36 ist jedoch etwas größer als die innere lichte Höhe des Einsteckfortsatzes 34. Beim Einschieben des Einsteckfortsatzes 24 in den Einsteckraum 34 werden die Anliegevorsprünge 36 aus weicherem Kunststoffmaterial etwas zusammengedrückt und sorgen so für eine einklemmende Befestigung des Einsteckfortsatzes 24 in dem Einsteckraum 34.

In Figur 7 ist eine weitere Abschlussschiene 2 gezeigt, diesmal mit Positionierung erster senkrechter Schenkel 10 rechts. Der zweite Schenkel 12 weist eine Basiswandung 40, rechtwinklig zu dem ersten Schenkel 10, und eine Reihe von äquidistant zueinander gelegenen, voneinander beabstandeten und nach oben von der Basiswandung 40 weg stehenden Vorsprüngen 42 auf, die im vorliegenden, nicht beschränkenden Ausführungsbeispiel eine im Wesentlichen rechteckige Form und in etwa die gleiche Höhe wie die Höhe der Basiswandung 40 haben. Zwischen einander benachbarten Vorsprüngen 42 ist jeweils, von oben gesehen, ein Rücksprung ausgebildet. Die Abschlussschiene 2 der Figur 7 hat wiederum eine L-Form.

In Figur 8 ist eine weitere Abschlussschiene 2 gezeigt, diesmal in der Orientierung senkrechter erster Schenkel 10 links. Von diesem erstreckt sich der zweite Schenkel 12 mit seiner Basiswandung 40 nach rechts, also nach außen. Gemäß Figur 8 sind die Vorsprünge 42 jeweils mit einer Dreiecksform ausgebildet und stehen aus der oberen Seite der Basiswandung 40 schräg nach innen und oben. Ihre Höhe ist dabei etwas größer als die Höhe der Basiswandung 40. Die Spitzen der dreieckigen Vorsprünge 42 stehen schräg nach innen, in Figur 8 also nach links und können wie Widerhaken wirken. Das äußere, in Figur 8 rechts gelegene Ende des zweiten Schenkels 12 hat wiederum einen in etwa dreiecksförmigen Abschnitt mit schräger Oberseite. Dies erleichtert wiederum ein Einführen eines Einsteckfortsatzes 24 einer Außenleiste 22 in den Zwischenraum zwischen unterer Stirnseite der Dämmung 8 und Oberseite des zweiten Schenkels 12. Die Abschlussschiene 2 der Figur 8 hat wiederum eine L-Form.

Die in Figur 9 gezeigte Abschlussschiene 2 ist wiederum mit Positionierung erster vertikaler Schenkel 10 links gezeigt. Auf dem zweiten Schenkel 12, der sich von dem unteren Ende des ersten Schenkels 10 schräg nach außen, in Figur 9 nach rechts erstreckt, sind nebeneinander exemplarisch eine Reihe von verschiedenen Vorsprüngen angeordnet, nämlich Vorsprünge 42a mit X-Gestalt, Vorsprünge 42b mit hakenförmiger Gestalt, insbesondere mit Haken nach innen, Vorsprünge 42c mit bogenförmiger Gestalt, und Vorsprünge 42d, die eine Kombination aus einem Haken nach außen, einem rechteckigen Vorsprung und einem Haken nach innen darstellen.

Die X-förmigen Vorsprünge 42a haben jeweils zwei sich von dem zweiten Schenkel 12 nach oben erstreckende, schräge und sich überkreuzende Schenkel. Ihre Höhe entspricht dem 2 bis 3-fachen der Höhe des zweiten Schenkels 12.

Die Vorsprünge 42b mit Haken- oder Winkelform haben einen sich von dem zweiten Schenkel 12 nach oben erstreckenden aufrechten Abschnitt und einen sich von dessen oberen Ende nach innen in Richtung erster Schenkel 10 erstreckenden Hakenabschnitt.

Die Vorsprünge 42c haben eine Bogenform mit einem sich aus der Ebene des zweiten Schenkels 12 heraus nach oben erstreckenden kreisbahnförmigen Bogen mit innerer Öffnung.

Die Vorsprünge 42d kombinieren jeweils einen Haken mit sich von dem zweiten Schenkel 12 nach oben erstreckenden aufrechten Abschnitt und mit einem sich von dessen oberen Ende nach außen in Richtung weg vom ersten Schenkel 10 erstreckenden Hakenabschnitt, einen viereckigen Vorsprung, der sich aus der Ebene des zweiten Schenkels 12 erstreckt, und einen hakenförmigen Abschnitt, der einen sich von dem zweiten Schenkel 12 nach oben erstreckenden aufrechten Abschnitt und sich mit einem von dessen oberen Ende nach innen in Richtung ersten Schenkel 10 erstreckenden Hakenabschnitt aufweist.

Der äußere, in Figur 9 rechts gelegene Abschluss des zweiten Schenkels ist wieder dreiecksförmig, für ein erleichtertes Einschieben eines Einsteckfortsatzes 24 einer Außenleiste 22.

Figur 10 zeigt eine weitere Abschlussschiene 2 mit der Positionierung erster vertikaler Schenkel 10 links. Von einem unteren Ende des ersten Schenkels 10 steht eine Basiswandung 40 nach rechts außen weg. An der Oberseite der Basiswandung 40 ist nebeneinander eine Vielzahl von oberen hohlen rechteckigen Vorsprüngen 46 angeordnet. Ebenso ist an der Unterseite der Basiswandung 40 eine Vielzahl von unteren hohlen rechteckigen Vorsprüngen 44 angeordnet. Dabei sind die unteren hohlen rechteckigen Vorsprünge 44 und die oberen hohlen rechteckigen Vorsprünge 46 versetzt zueinander angeordnet. Mit anderen Worten: An Stellen, an denen jeweils ein Zwischenraum zwischen benachbarten oberen hohlen rechteckigen Vorsprüngen 46 vorhanden ist, ist jeweils ein unterer hohler rechteckiger Vorsprung 44 angeordnet. Ebenso ist an Stellen, an denen jeweils ein Zwischenraum zwischen zwei unteren hohlen rechteckigen Vorsprüngen 44 vorhanden ist, jeweils ein oberer rechteckiger hohler Vorsprung 46 angeordnet. Das in Figur 10 rechts gelegene äußere Ende des zweiten Schenkels 12 der Abschlussschiene 2 wird durch eine schräge Einführwand gebildet. Durch die von unten au-ßen nach oben innen schräg geneigte Endfläche kann ein Einsteckfortsatz 24 einer Außenleiste 22 gut in den Zwischenraum zwischen unterer Stirnseite der Dämmung 6 und Oberseite des zweiten Schenkels 12 eingesteckt werden.

Die in Figuren 1 bis 6 gezeigten Abschlussschienen 2 haben jeweils einen zweiten Schenkel 12 mit einer Hohlraumstruktur. Diese Hohlraumstruktur bildet dabei eine Mehrzahl von integrierten Versteifungen aus, die jeweils durch die Querstege 18 ausgeführt sind. Hierfür sind in den Figuren 1 bis 6 unterschiedliche Varianten aufgezeigt worden. Wie im allgemeinen Beschreibungsteil im Einzelnen erläutert, weist der zweite Schenkel 12 mindestens teilweise ein geschäumtes Kunststoff-Material oder ein geschäumtes Kunststoff-Verbundmaterial auf, das eine um 5 bis 95% verringerte Dichte, verglichen mit der Dichte des reinen bzw. massiven Kunststoff-Materials/Kunststoff-Verbundmaterials aufweist. Dadurch können erfindungsgemäße Abschlussschienen, wie sie in den Figuren 1 bis 6 gezeigt sind mit deutlich weniger Materialeinsatz und somit kostengünstiger und ressourcenschonender hergestellt werden. Um dennoch die ausreichende Steifigkeit und Stabilität sicherzustellen, weist der zweite Schenkel eine Mehrzahl von integrierten Versteifungen auf, die in den Figuren 1 bis 6 jeweils als Hohlraumstruktur ausgebildet ist.

Gemäß einer Ausführungsform der Erfindung sind die obere Wandung 16 und die untere Wandung 14 des zweiten Schenkels 12 und die Querstege 18 jeweils aus geschäumtem Kunststoff-Material/Kunststoff-Verbundmaterial ausgebildet. Dadurch ergibt sich eine besonders hohe Gewichts- und Materialersparnis, was Materialkosten stark reduziert und Ressourcen einspart.

Gemäß einer weiteren Ausführungsform der Erfindung sind nur die untere Wandung 14 und die obere Wandung 16 des zweiten Schenkels 12 aus geschäumtem Kunststoff-Material/Kunststoff-Verbundmaterial ausgebildet, und die Querstege 18 sind jeweils aus ungeschäumtem, reinem bzw. massivem Kunststoff-Material/ Kunststoff-Verbundmaterial. Hierbei ist die Gewichtseinsparung etwas geringer, aufgrund der Tatsache, dass die Querstege jeweils aus ungeschäumtem, reinem bzw. massivem Kunststoff-Material/Kunststoff-Verbundmaterial sind, jedoch ist die Stabilität und Steifigkeit vergleichsweise hoch.

In den Ausführungsformen der Figuren 7, 8 und 9 sind die integrierten Versteifungen des zweiten Schenkels 12 ausgebildet als eine Mehrzahl von Vorsprüngen 42, 42a, 42b, 42c oder 42d, die von einer Basiswandung 40 nach oben weg stehen. Diese Vorsprünge können insbesondere in die Abschluss-Stirnseite der Dämmung 8 eingreifen oder sich in dieser verankern.

In der Ausführungsform der Figur 10 sind die integrierten Versteifungen des zweiten Schenkels 12 ausgebildet als untere und obere hohle rechteckige Vorsprünge 44, 46. Die Dämmung 8 liegt dabei auf den oberen hohlen rechteckigen Vorsprüngen 44, 46 auf.

Gemäß einer ersten Ausführungsform der Erfindung sind sowohl die Basiswandung 40 als auch die Vorsprünge 42, 42a bis 42d bzw. 44 und 46 jeweils aus geschäumtem Kunststoff-Material/Kunststoff-Verbundmaterial ausgebildet. Dadurch ergibt sich eine besonders hohe Gewichts- und Materialersparnis, was Materialkosten stark reduziert und Ressourcen einspart.

Gemäß einer anderen Ausführungsform der Erfindung ist nur die Basiswandung 40 jeweils aus ungeschäumtem, reinem bzw. massivem Kunststoff-Material/Kunststoff-Verbundmaterial ausgebildet, die Vorsprünge 42, 42a bis 42d bzw. 44 und 46 sind jeweils aus geschäumtem Kunststoff-Material/Kunststoff-Verbundmaterial. Gemäß einer anderen Ausführungsform der Erfindung ist die Basiswandung 40 des zweiten Schenkels 12 jeweils aus geschäumten Kunststoffmaterial oder geschäumten Kunststoff-Verbundmaterial ausgebildet, und die Vorsprünge 42, 42a bis 42d bzw. 44 und 46 sind jeweils aus ungeschäumten, reinen bzw. massiven Kunststoffmaterial oder Kunststoff-Verbundmaterial.

Hierbei ergibt sich eine hohe Stabilität, Steifigkeit, aber dennoch eine spürbare Material- und Kosteneinsparung.

Im Übrigen wird auf die weiteren Vorteile und Merkmale aus dem allgemeinen Beschreibungsteil Bezug genommen.

### Bezugszeichenliste

2 Abschlussschiene
4 Gebäudewand
6 Dämmung
8 Dämmung
10 erster Schenkel
12 zweiter Schenkel
14 untere Wandung
16 obere Wandung
18 Querstege
20 vorderes Ende
22 Außenleiste
24 Einsteckfortsatz
26 senkrechter Schenkel
28 schräger Putzabschlusssteg
30 Armierungsgewebeabschnitt
32 schräger Abstützschenkel
34 Einsteckraum
36 Anliegevorsprünge
38 Aufnahmeraum für Querstift
40 Basiswandung
42, 42a, 42b, 42c, 42d Vorsprünge
44 untere hohle rechteckige Vorsprünge
46 obere hohle rechteckige Vorsprünge

## Patentansprüche

1. Abschlussschiene (2) für eine Bauwerks-Wärmedämmung (6) oder eine Bauwerks- Schalldämmung, aufweisend:
einen ersten Schenkel (10), der zur Befestigung an dem Bauwerk vorgesehen ist; und
einen zweiten Schenkel (12), der zur Anlage gegen eine Abschluss-Stirnseite der Dämmung (6) vorgesehen ist und der im Wesentlichen in einem rechten Winkel von dem ersten Schenkel (10) wegsteht;
wobei der zweite Schenkel (12) mindestens teilweise ein geschäumtes Kunststoffmaterial oder ein geschäumtes Kunststoff-Verbundmaterial aufweist;
wobei das geschäumte Kunststoffmaterial oder das geschäumte Kunststoff-Verbundmaterial eine um 5-95 % verringerte Dichte, verglichen mit der Dichte des reinen bzw. massiven Kunststoffmaterials bzw. Kunststoff-Verbundmaterials aufweist; und
wobei der zweite Schenkel (12) eine Mehrzahl von integrierten Versteifungen aufweist, zur Erhöhung der Steifigkeit und/oder Stabilität.

2. Abschlussschiene (2) nach Anspruch 1,
wobei die Abschlussschiene (2) ein um 1 bis 10% geringeres Gewicht aufweist als eine Abschlussschiene (2) gleichen Aufbaus aus reinem bzw. massiven Kunststoffmaterial bzw. Kunststoff-Verbundmaterial.

3. Abschlussschiene (2) nach Anspruch 1 oder 2,
wobei die Mehrzahl von integrierten Versteifungen ausgebildet ist als eine Mehrzahl von Vorsprüngen (42), die insbesondere von einer Basiswandung (40) des zweiten Schenkels nach oben, insbesondere in einem in etwa rechten Winkel in Richtung Abschluss-Stirnseite der Dämmung (6) weg stehen;
wobei die Vorsprünge insbesondere zum Eingreifen in die oder Verankern in der Abschluss-Stirnseite der Dämmung (6) ausgebildet sind;
wobei die Vorsprünge insbesondere jeweils eine Länge, gemessen von der oberen Ebene des zweiten Schenkels (12) nach oben, insbesondere in Richtung Abschluss-Stirnseite der Dämmung (6), von 1 bis 20 mm und/oder eine Breite von 1 bis 4 mm haben; und/oder
wobei die Vorsprünge (42) insbesondere äquidistant über die Breite des zweiten Schenkels (12) angeordnet sind; und/oder
wobei insbesondere 4 bis 20 Vorsprünge (42) vorgesehen sind.

4. Abschlussschiene (2) nach Anspruch 3,
wobei wenigstens ein Vorsprung (42), im Querschnitt gesehen, die Gestalt eines Dreiecks aufweist, wobei die Spitze der Vorsprungs insbesondere nach innen, in Richtung erster Schenkel, gerichtet ist;
und/oder
wobei wenigstens ein Vorsprung (42), im Querschnitt gesehen, die Gestalt eines Vier- oder Mehrecks aufweist, das sich aus der Ebene des zweiten Schenkels (12) heraus nach oben erstreckt;
und/oder
wobei wenigstens ein Vorsprung (42b), im Querschnitt gesehen, eine Haken- oder Winkelform aufweist, mit einem sich von dem zweiten Schenkel (12) nach oben erstreckenden aufrechten Abschnitt und mit einem sich von dessen oberen Ende nach innen in Richtung erster Schenkel (10) erstreckenden Hakenabschnitt oder mit einem sich von dessen oberen Ende nach außen in Richtung weg von dem ersten Schenkel (10) erstreckenden Hakenabschnitt;
und/oder
wobei wenigstens ein Vorsprung (42a), im Querschnitt gesehen, eine X-Form aufweist, mit zwei sich von dem zweiten Schenkel (12) nach oben erstreckenden schrägen, sich überkreuzenden Schenkeln;
und/oder
wobei wenigstens ein Vorsprung (42c), im Querschnitt gesehen, eine Bogenform aufweist, mit einem sich aus der Ebene des zweiten Schenkels (12) heraus nach oben erstreckenden Bogen.

5. Abschlussschiene (2) nach Anspruch 4,
wobei die Mehrzahl von Vorsprüngen (42) jeweils dieselbe Gestalt hat, insbesondere die Gestalt eines Dreiecks, eines Vier- oder Mehrecks, eines Hakens oder Winkels, eines X oder eines Bogens; oder
wobei die Mehrzahl von Vorsprüngen (42) jeweils zwei oder mehrere Formen haben, die aus der folgenden Gruppe von Formen ausgewählt ist: Dreieck, Vier- oder Mehreck, Haken, Winkel, X und Bogen.

6. Abschlussschiene (2) nach Anspruch 1 oder 2,
wobei die Mehrzahl von integrierten Versteifungen ausgebildet ist als eine erste Mehrzahl von insbesondere hohlen Vorsprüngen (46), die insbesondere von einer Basiswandung (40) des zweiten Schenkels (12) nach oben, insbesondere in einem in etwa rechten Winkel in Richtung Abschluss-Stirnseite der Dämmung (6) weg stehen, und als eine zweite Mehrzahl von Vorsprüngen (44), die insbesondere von einer Basiswandung (40) des zweiten Schenkels (12) nach unten, insbesondere in einem in etwa rechten Winkel weg von der Abschluss-Stirnseite der Dämmung (6) weg stehen;
wobei die erste Mehrzahl von Vorsprüngen (46) und die zweite Mehrzahl von Vorsprüngen (44), gesehen in Richtung des zweiten Schenkels (12), versetzt zueinander angeordnet sind; und/oder
wobei die erste Mehrzahl von Vorsprüngen (46) und die zweite Mehrzahl von Vorsprüngen (44), im Querschnitt gesehen, jeweils die Gestalt eines Dreiecks, Vier- oder Mehrecks, Hakens, Winkels, X oder eines Bogens aufweisen, das bzw. der sich aus der Ebene des zweiten Schenkels (12) heraus nach oben bzw. nach unten erstreckt.

7. Abschlussschiene (2) nach einem der Ansprüche 3 bis 6,
wobei die Basiswandung (40) des zweiten Schenkels (12) und die Vorsprünge (42) jeweils aus geschäumten Kunststoffmaterial oder Kunststoff-Verbundmaterial ausgebildet sind; oder
wobei die Basiswandung (40) des zweiten Schenkels (12) jeweils aus ungeschäumten, reinen bzw. massiven Kunststoffmaterial oder Kunststoff-Verbundmaterial ausgebildet sind, und die Vorsprünge (42) jeweils aus geschäumten Kunststoffmaterial oder Kunststoff-Verbundmaterial sind; oder
wobei die Basiswandung (40) des zweiten Schenkels (12) jeweils aus geschäumten Kunststoffmaterial oder geschäumten Kunststoff-Verbundmaterial ausgebildet ist, und die Vorsprünge (42) jeweils aus ungeschäumten, reinen bzw. massiven Kunststoffmaterial oder Kunststoff-Verbundmaterial sind.

8. Abschlussschiene (2) nach Anspruch 1 oder 2,
wobei die Mehrzahl von integrierten Versteifungen ausgebildet ist als Hohlraumstruktur des zweiten Schenkels (12);
wobei die Hohlraumstruktur des zweiten Schenkels (12) zwei parallel angeordnete Wandungen, nämlich eine obere Wandung (16) und eine untere Wandung (14), und eine Vielzahl von mit der oberen Wandung (16) und der unteren Wandung (14) integral ausgebildeten Querstegen (18) umfasst;
wobei die Querstege (18) jeweils die untere Wandung (14) mit der oberen Wandung (16) verbinden; und
wobei zwischen zwei benachbarten Querstegen (18) jeweils ein Hohlraum ausgebildet ist; und/oder
wobei auch der erste Schenkel (10) eine Hohlraumstruktur aufweist; und/oder wobei die Querstege (18) und die Hohlräume insbesondere äquidistant über die Breite des zweiten Schenkels (12) angeordnet sind; und/oder
wobei insbesondere 4 bis 20 Querstege (18) und eine entsprechend Anzahl an Hohlräumen vorgesehen sind; und/oder
wobei die Querstege (18) insbesondere jeweils eine Länge, gemessen von der oberen Ebene der unteren Wandung (14) nach oben zur unteren Ebene der oberen Wandung, (16) von 1 bis 20 mm und/oder eine Breite von 0,5 bis 3 mm haben; und/oder
wobei die Hohlräume insbesondere jeweils eine Höhe von 1 bis 20 mm und/ oder eine Breite von 10 bis 50 mm haben.

9. Abschlussschiene (2) nach Anspruch 8,
wobei die Querstege (18) die untere Wandung (14) mit der oberen Wandung (16) im Wesentlichen rechtwinklig miteinander verbinden und die Hohlräume zwischen jeweils benachbarten Querstegen (18) somit im Wesentlichen rechteckförmig ausgebildet sind; oder
wobei die Querstege (18), im Querschnitt gesehen, einen schrägen Verlauf von der unteren Wandung (14) zur oberen Wandung (16) haben und die Hohlräume zwischen jeweils benachbarten Querstegen (18) somit im Wesentlichen parallelogrammförmig ausgebildet sind; oder
wobei die Querstege (18), im Querschnitt gesehen, einen schrägen Verlauf von der unteren Wandung (14) zur oberen Wandung (16) haben, wobei einander benachbarte Querstege (18) jeweils eine im Wesentlichen gegenläufige Steigung aufweisen, so dass die Hohlräume zwischen zwei benachbarten Querstegen (18) jeweils trapezförmig ausgebildet sind; oder
wobei die Querstege (18), im Querschnitt gesehen, einen schrägen Verlauf von der unteren Wandung (14) zur oberen Wandung (16) haben, wobei einander benachbarte Querstege (18) jeweils eine im Wesentlichen gegenläufige Steigung aufweisen und aneinander ansetzen, sodass die Querstege (18) ein Zickzackmuster beschreiben und die Hohlräume zwischen zwei benachbarten Querstegen (18) jeweils dreiecksförmig ausgebildet sind und insgesamt einen Verlauf von abwechselnd gedrehten Dreiecken beschreiben; oder
wobei die Querstege (18), im Querschnitt gesehen, einen schrägen Verlauf von der unteren Wandung (14) zur oberen Wandung (16) haben, und jeweils zwei Querstege (18) sich überkreuzend ausgebildet sind und eine X-förmiges Quersteg-Paar darstellen, so dass die Hohlräume unter und oberhalb des Kreuzungspunkts des Quersteg-Paars jeweils dreiecksförmig ausgebildet sind und die Hohlräume zwischen zwei benachbarten Quersteg-Paaren jeweils sechseckförmig ausgebildet sind.

10. Abschlussschiene (2) nach Anspruch 8 oder 9,
wobei die untere Wandung (14) und die obere Wandung (16) des zweiten Schenkels (12) und und die Querstege (18) jeweils aus geschäumten Kunststoff-material oder Kunststoff-Verbundmaterial ausgebildet sind; oder
wobei die untere Wandung (14) und die obere Wandung (16) des zweiten Schenkels (12) jeweils aus geschäumten Kunststoffmaterial oder Kunststoff-Verbundmaterial ausgebildet sind, und die Querstege (18) jeweils aus ungeschäumten, reinen bzw. massiven Kunststoffmaterial oder Kunststoff-Verbundmaterial sind.

11. Abschlussschiene (2) nach Anspruch 1 oder 2,
wobei die Mehrzahl von integrierten Versteifungen ausgebildet ist als eine in den zweiten Schenkel (12), integrierte Versteifungslage aus Metall oder aus einem Kunststoff, insbesondere aus einem glasfaserverstärktem Kunststoff;
wobei sich die integrierte Versteifungslage wenigstens über einen Großteil der Breite des zweiten Schenkels (12) erstreckt.

12. Abschlussschiene (2) nach einem der vorhergehenden Ansprüche,
weiterhin aufweisend eine Außenleiste (22), die separat von der Abschlussschiene (2) ausgebildet und mittels einer Steckverbindung positionsgenau mit der Abschlussschiene (2) gekoppelt oder koppelbar ist;
wobei die Steckverbindung insbesondere ausgebildet ist als ein im Wesentlichen in einem rechten Winkel von einem senkrechten Außenschenkel der Außenleiste (22) weg stehender Einsteckfortsatz (24) und als ein den Einsteckfortsatz (24) aufnehmender Einsteckraum (34) an einer Endseite des zweiten Schenkels (12); und/oder
wobei die Außenleiste (22) und der zweite Schenkel (12) insbesondere positionsgenau miteinander gekoppelt oder koppelbar sind, indem der Einsteckfortsatz (24)der Außenleiste (22) in den Einsteckraum (34) des zweiten Schenkels (12) eingesteckt oder einsteckbar ist; und/oder
wobei die Materialstärke des Einsteckfortsatzes (24) und die Höhe des Einsteckraums (34) insbesondere so bemessen sind, dass bei dem in den Einsteckraum (34) eingesteckten Einsteckfortsatz (24) die Außenleiste (22) und der zweite Schenkel (12) positionsgenau zueinander fixiert sind; und/oder
wobei der Einsteckfortsatz (24) insbesondere an seiner Oberseite und/oder an seiner Unterseite Anliegevorsprünge (36), insbesondere abgerundete Anliegevorsprünge (36) aus einem weichen Kunststoffmaterial, insbesondere TPE, aufweist, für eine positionsgenaue Fixierung des Einsteckfortsatzes (24) im Einsteckraum (34); und/oder
wobei insbesondere die Länge des Einsteckfortsatzes (24) 20-50 mm und die entsprechende Tiefe des Einsteckraums (34) etwas größer bemessen ist; und/ oder
wobei der Einsteckraum (34) insbesondere als zum Ende hin nicht durch einen Quersteg (18) verschlossener Hohlraum einer Hohlraumstruktur des zweiten Schenkels (12) ausgebildet ist; und/oder
wobei insbesondere ein Einsteckbereich (38) für einen Quer-Verbindungsstift, vorgesehen ist, der insbesondere unterhalb des Einsteckfortsatzes (24) angeordnet ist.

13. Abschlussschiene (2) nach einem der vorhergehenden Ansprüche,
wobei der erste Schenkel (10) und der zweite Schenkel (12), im Querschnitt gesehen, eine L-Form aufweisen;
oder
wobei der erste Schenkel (10) und der zweite Schenkel (12), im Querschnitt gesehen, die Form eines liegenden T aufweisen, bei welcher der oberhalb des zweiten Schenkels (12), in Richtung Dämmung (6) gelegene Abschnitt des ersten Schenkels (10) eine größere Länge aufweist als der unterhalb des zweiten Schenkels (12), in Richtung weg von der Dämmung (6) gelegene Abschnitt des ersten Schenkels (10); und/oder
wobei insbesondere ein schräger Abstützschenkel(32) vorgesehen ist, der sich von dem unterhalb des zweiten Schenkels (12) gelegenen Abschnitts des ersten Schenkels (10) schräg nach oben zur Unterseite des ersten Schenkels (10) erstreckt.

14. Abschlussschiene (2) nach einem der vorhergehenden Ansprüche,
wobei auch der erste Schenkel (10) mindestens teilweise ein geschäumtes Kunststoffmaterial oder ein geschäumtes Kunststoff-Verbundmaterial aufweist;
wobei der erste Schenkel (10) einen geringeren Schäumungsgrad aufweist, als der zweite Schenkel (12), insbesondere einen Schäumungsgrad, der um etwa 10 % niedriger ist als der Schäumungsgrad des zweiten Schenkels (12);
wobei unter Schäumungsgrad der Volumenanteil der eingeschlossenen Luft, eines anderen Gases oder eines anderen Gasgemisches verstanden wird.

15. Abschlussschiene (2) nach einem der vorhergehenden Ansprüche,
wobei das geschäumte Kunststoffmaterial als im Wesentlichen geschlossenzelliger Schaum-Kunststoff mit einer Vielzahl von Einschlusszellen von Luft, eines anderen Gases oder eines anderen Gasgemisches ausgebildet ist oder wobei das geschäumte Kunststoff-Verbundmaterial als ein im Wesentlichen geschlossenzelliges Schaum-Kunststoff-Verbundmaterial mit einer Vielzahl von Einschlusszellen von Luft, eines anderen Gases oder eines anderen Gasgemisches ausgebildet ist; und/oder
wobei das geschäumte Kunststoffmaterial oder das geschäumte Kunststoff-Verbundmaterial eine um 5 bis 70 %, insbesondere um 40 bis 60 % verringerte Dichte, verglichen mit der Dichte des reinen Kunststoffmaterials bzw. des reinen Kunststoff-Verbundmaterials aufweist; und/oder
wobei das geschäumte Kunststoffmaterial oder das geschäumte Kunststoff-Verbundmaterial eine um 5 bis 70 %, insbesondere um 40 bis 60 % verringerte Wärmeleitfähigkeit, verglichen mit der Wärmeleitfähigkeit des reinen Kunststoffmaterials bzw. Kunststoff-Verbundmaterials aufweist; und/oder
wobei das geschäumte Kunststoffmaterial insbesondere als Grundmaterial PVC, insbesondere Hart-PVC, aufweist und wobei das geschäumte Kunststoffmaterial insbesondere eine Dichte von 0,4 - 1,3 g/cm3, insbesondere von 0,4 - 1,0 g/cm3, aufweist und/oder eine Wärmeleitfähigkeit von 0,04 - 0,13 W/ (m*K), insbesondere von 0,04 - 0,11 W/(m*K) aufweist; oder
wobei das geschäumte Kunststoffmaterial insbesondere als Grundmaterial Polystyrol aufweist und wobei das geschäumte Kunststoffmaterial insbesondere eine Dichte von 0,2 - 0,8 g/cm3, insbesondere von 0,2 - 0,7 g/cm3, aufweist und/ oder eine Wärmeleitfähigkeit von 0,04 - 0,13 W/(m*K), insbesondere von 0,04 - 0,11 W/(m*K) aufweist; und/oder
wobei das Grund-Kunststoff-Verbundmaterial des geschäumten Kunststoff-Verbundmaterials als Holz-Kunststoff-Verbundwerkstoff oder als Verbundwerkstoff aus Kunststoff und Reishülsen bzw. Fasern oder Mehl daraus oder aus einem anderen nachwachsenden Rohstoff ausgebildet ist.

## Geänderte Patentansprüche

### Geänderte Patentansprüche gemäss Regel 137(2) EPÜ.

1. Abschlussschiene (2) für eine Bauwerks-Wärmedämmung (6) oder eine Bauwerks- Schalldämmung, aufweisend:
einen ersten Schenkel (10), der zur Befestigung an dem Bauwerk vorgesehen ist; und
einen zweiten Schenkel (12), der zur Anlage gegen eine Abschluss-Stirnseite der Dämmung (6) vorgesehen ist und der im Wesentlichen in einem rechten Winkel von dem ersten Schenkel (10) wegsteht;
wobei der zweite Schenkel (12) eine Mehrzahl von integrierten Versteifungen aufweist, zur Erhöhung der Steifigkeit und/oder Stabilität;
wobei die Mehrzahl von integrierten Versteifungen ausgebildet ist als Hohlraumstruktur des zweiten Schenkels (12);
wobei die Hohlraumstruktur des zweiten Schenkels (12) zwei parallel angeordnete Wandungen, nämlich eine obere Wandung (16) und eine untere Wandung (14), und eine Vielzahl von mit der oberen Wandung (16) und der unteren Wandung (14) integral ausgebildeten Querstegen (18) umfasst;
wobei die Querstege (18) jeweils die untere Wandung (14) mit der oberen Wandung (16) verbinden;
wobei zwischen zwei benachbarten Querstegen (18) jeweils ein Hohlraum ausgebildet ist;
**dadurch gekennzeichnet, dass**
der zweite Schenkel mindestens teilweise ein geschäumtes Kunststoffmaterial oder ein geschäumtes Kunststoff-Verbundmaterial aufweist;
das geschäumte Kunststoffmaterial oder das geschäumte Kunststoff-Verbundmaterial eine um 5-95 % verringerte Dichte, verglichen mit der Dichte des reinen bzw. massiven Kunststoffmaterials bzw. Kunststoff-Verbundmaterials aufweist;
die untere Wandung (14) und die obere Wandung (16) des zweiten Schenkels (12) und die Querstege (18) jeweils aus geschäumten Kunststoffmaterial oder Kunststoff-Verbundmaterial ausgebildet sind; oder
die untere Wandung (14) und die obere Wandung (16) des zweiten Schenkels (12) jeweils aus geschäumten Kunststoffmaterial oder Kunststoff-Verbundmaterial ausgebildet sind, und die Querstege (18) jeweils aus ungeschäumten, reinen bzw. massiven Kunststoffmaterial oder Kunststoff-Verbundmaterial sind.

2. Abschlussschiene (2) nach Anspruch 1,
wobei die Abschlussschiene (2) ein um 1 bis 10% geringeres Gewicht aufweist als eine Abschlussschiene (2) gleichen Aufbaus aus reinem bzw. massiven Kunststoffmaterial bzw. Kunststoff-Verbundmaterial.

3. Abschlussschiene (2) nach Anspruch 1 oder 2,
wobei auch der erste Schenkel (10) eine Hohlraumstruktur aufweist; und/oder wobei die Querstege (18) und die Hohlräume insbesondere äquidistant über die Breite des zweiten Schenkels (12) angeordnet sind; und/oder
wobei insbesondere 4 bis 20 Querstege (18) und eine entsprechend Anzahl an Hohlräumen vorgesehen sind; und/oder
wobei die Querstege (18) insbesondere jeweils eine Länge, gemessen von der oberen Ebene der unteren Wandung (14) nach oben zur unteren Ebene der oberen Wandung, (16) von 1 bis 20 mm und/oder eine Breite von 0,5 bis 3 mm haben; und/oder
wobei die Hohlräume insbesondere jeweils eine Höhe von 1 bis 20 mm und/ oder eine Breite von 10 bis 50 mm haben.

4. Abschlussschiene (2) nach einem der vorhergehenden Ansprüche,
wobei die Querstege (18) die untere Wandung (14) mit der oberen Wandung (16) im Wesentlichen rechtwinklig miteinander verbinden und die Hohlräume zwischen jeweils benachbarten Querstegen (18) somit im Wesentlichen rechteckförmig ausgebildet sind; oder
wobei die Querstege (18), im Querschnitt gesehen, einen schrägen Verlauf von der unteren Wandung (14) zur oberen Wandung (16) haben und die Hohlräume zwischen jeweils benachbarten Querstegen (18) somit im Wesentlichen parallelogrammförmig ausgebildet sind; oder
wobei die Querstege (18), im Querschnitt gesehen, einen schrägen Verlauf von der unteren Wandung (14) zur oberen Wandung (16) haben, wobei einander benachbarte Querstege (18) jeweils eine im Wesentlichen gegenläufige Steigung aufweisen, so dass die Hohlräume zwischen zwei benachbarten Querstegen (18) jeweils trapezförmig ausgebildet sind; oder
wobei die Querstege (18), im Querschnitt gesehen, einen schrägen Verlauf von der unteren Wandung (14) zur oberen Wandung (16) haben, wobei einander benachbarte Querstege (18) jeweils eine im Wesentlichen gegenläufige Steigung aufweisen und aneinander ansetzen, sodass die Querstege (18) ein Zickzackmuster beschreiben und die Hohlräume zwischen zwei benachbarten Querstegen (18) jeweils dreiecksförmig ausgebildet sind und insgesamt einen Verlauf von abwechselnd gedrehten Dreiecken beschreiben; oder
wobei die Querstege (18), im Querschnitt gesehen, einen schrägen Verlauf von der unteren Wandung (14) zur oberen Wandung (16) haben, und jeweils zwei Querstege (18) sich überkreuzend ausgebildet sind und eine X-förmiges Quersteg-Paar darstellen, so dass die Hohlräume unter und oberhalb des Kreuzungspunkts des Quersteg-Paars jeweils dreiecksförmig ausgebildet sind und die Hohlräume zwischen zwei benachbarten Quersteg-Paaren jeweils sechseckförmig ausgebildet sind.

5. Abschlussschiene (2) nach einem der vorhergehenden Ansprüche,
weiterhin aufweisend eine Außenleiste (22), die separat von der Abschlussschiene (2) ausgebildet und mittels einer Steckverbindung positionsgenau mit der Abschlussschiene (2) gekoppelt oder koppelbar ist;
wobei die Steckverbindung insbesondere ausgebildet ist als ein im Wesentlichen in einem rechten Winkel von einem senkrechten Außenschenkel der Außenleiste (22) weg stehender Einsteckfortsatz (24) und als ein den Einsteckfortsatz (24) aufnehmender Einsteckraum (34) an einer Endseite des zweiten Schenkels (12); und/oder
wobei die Außenleiste (22) und der zweite Schenkel (12) insbesondere positionsgenau miteinander gekoppelt oder koppelbar sind, indem der Einsteckfortsatz (24)der Außenleiste (22) in den Einsteckraum (34) des zweiten Schenkels (12) eingesteckt oder einsteckbar ist; und/oder
wobei die Materialstärke des Einsteckfortsatzes (24) und die Höhe des Einsteckraums (34) insbesondere so bemessen sind, dass bei dem in den Einsteckraum (34) eingesteckten Einsteckfortsatz (24) die Außenleiste (22) und der zweite Schenkel (12) positionsgenau zueinander fixiert sind; und/oder
wobei der Einsteckfortsatz (24) insbesondere an seiner Oberseite und/oder an seiner Unterseite Anliegevorsprünge (36), insbesondere abgerundete Anliegevorsprünge (36) aus einem weichen Kunststoffmaterial, insbesondere TPE, aufweist, für eine positionsgenaue Fixierung des Einsteckfortsatzes (24) im Einsteckraum (34); und/oder
wobei insbesondere die Länge des Einsteckfortsatzes (24) 20-50 mm und die entsprechende Tiefe des Einsteckraums (34) etwas größer bemessen ist; und/ oder
wobei der Einsteckraum (34) insbesondere als zum Ende hin nicht durch einen Quersteg (18) verschlossener Hohlraum einer Hohlraumstruktur des zweiten Schenkels (12) ausgebildet ist; und/oder
wobei insbesondere ein Einsteckbereich (38) für einen Quer-Verbindungsstift, vorgesehen ist, der insbesondere unterhalb des Einsteckfortsatzes (24) angeordnet ist.

6. Abschlussschiene (2) nach einem der vorhergehenden Ansprüche,
wobei der erste Schenkel (10) und der zweite Schenkel (12), im Querschnitt gesehen, eine L-Form aufweisen;
oder
wobei der erste Schenkel (10) und der zweite Schenkel (12), im Querschnitt gesehen, die Form eines liegenden T aufweisen, bei welcher der oberhalb des zweiten Schenkels (12), in Richtung Dämmung (6) gelegene Abschnitt des ersten Schenkels (10) eine größere Länge aufweist als der unterhalb des zweiten Schenkels (12), in Richtung weg von der Dämmung (6) gelegene Abschnitt des ersten Schenkels (10); und/oder
wobei insbesondere ein schräger Abstützschenkel(32) vorgesehen ist, der sich von dem unterhalb des zweiten Schenkels (12) gelegenen Abschnitts des ersten Schenkels (10) schräg nach oben zur Unterseite des ersten Schenkels (10) erstreckt.

7. Abschlussschiene (2) nach einem der vorhergehenden Ansprüche,
wobei auch der erste Schenkel (10) mindestens teilweise ein geschäumtes Kunststoffmaterial oder ein geschäumtes Kunststoff-Verbundmaterial aufweist;
wobei der erste Schenkel (10) einen geringeren Schäumungsgrad aufweist, als der zweite Schenkel (12), insbesondere einen Schäumungsgrad, der um etwa 10 % niedriger ist als der Schäumungsgrad des zweiten Schenkels (12);
wobei unter Schäumungsgrad der Volumenanteil der eingeschlossenen Luft, eines anderen Gases oder eines anderen Gasgemisches verstanden wird.

8. Abschlussschiene (2) nach einem der vorhergehenden Ansprüche,
wobei das geschäumte Kunststoffmaterial als im Wesentlichen geschlossenzelliger Schaum-Kunststoff mit einer Vielzahl von Einschlusszellen von Luft, eines anderen Gases oder eines anderen Gasgemisches ausgebildet ist oder wobei das geschäumte Kunststoff-Verbundmaterial als ein im Wesentlichen geschlossenzelliges Schaum-Kunststoff-Verbundmaterial mit einer Vielzahl von Einschlusszellen von Luft, eines anderen Gases oder eines anderen Gasgemisches ausgebildet ist; und/oder
wobei das geschäumte Kunststoffmaterial oder das geschäumte Kunststoff-Verbundmaterial eine um 5 bis 70 %, insbesondere um 40 bis 60 % verringerte Dichte, verglichen mit der Dichte des reinen Kunststoffmaterials bzw. des reinen Kunststoff-Verbundmaterials aufweist; und/oder
wobei das geschäumte Kunststoffmaterial oder das geschäumte Kunststoff-Verbundmaterial eine um 5 bis 70 %, insbesondere um 40 bis 60 % verringerte Wärmeleitfähigkeit, verglichen mit der Wärmeleitfähigkeit des reinen Kunststoffmaterials bzw. Kunststoff-Verbundmaterials aufweist; und/oder
wobei das geschäumte Kunststoffmaterial insbesondere als Grundmaterial PVC, insbesondere Hart-PVC, aufweist und wobei das geschäumte Kunststoffmaterial insbesondere eine Dichte von 0,4 - 1,3 g/cm3, insbesondere von 0,4 - 1,0 g/cm3, aufweist und/oder eine Wärmeleitfähigkeit von 0,04 - 0,13 W/ (m*K), insbesondere von 0,04 - 0,11 W/(m*K) aufweist; oder
wobei das geschäumte Kunststoffmaterial insbesondere als Grundmaterial Polystyrol aufweist und wobei das geschäumte Kunststoffmaterial insbesondere eine Dichte von 0,2 - 0,8 g/cm3, insbesondere von 0,2 - 0,7 g/cm3, aufweist und/ oder eine Wärmeleitfähigkeit von 0,04 - 0,13 W/(m*K), insbesondere von 0,04 - 0,11 W/(m*K) aufweist; und/oder
wobei das Grund-Kunststoff-Verbundmaterial des geschäumten Kunststoff-Verbundmaterials als Holz-Kunststoff-Verbundwerkstoff oder als Verbundwerkstoff aus Kunststoff und Reishülsen bzw. Fasern oder Mehl daraus oder aus einem anderen nachwachsenden Rohstoff ausgebildet ist.
